# EUROPÄISCHE PATENTSCHRIFT

(11) **EP 1 571 293 B1**
(45) Veröffentlichungstag und Bekanntmachung des Hinweises auf die Patenterteilung: **19.03.2008**
(21) Anmeldenummer: 05002751.5
(22) Anmeldetag: 10.02.2005
(51) Int. Cl.: E21D 11/36, E21D 11/38

(54) **Wasserdichte Verbindung zwischen einem Querschlag und einem Tunnel**
Waterproof junction between a lateral gallery and a tunnel
Jonction étanche entre une galerie latérale et un tunnel

(30) Priorität: 02.03.2004 DE 102004010043
(43) Veröffentlichungstag der Anmeldung: 07.09.2005
(73) Patentinhaber: ED. ZÜBLIN AG, D-70567 Stuttgart (DE)
(72) Erfinder: Mayer, Stephan, 70567 Stuttgart (DE)

(56) Entgegenhaltungen:
- DE-A1- 3 628 607
- PATENT ABSTRACTS OF JAPAN Bd. 2003, Nr. 09, 3. September 2003 (2003-09-03) & JP 2003 129789 A (KAJIMA CORP), 8. Mai 2003 (2003-05-08)
- PATENT ABSTRACTS OF JAPAN Bd. 2003, Nr. 12, 5. Dezember 2003 (2003-12-05) & JP 2003 253992 A (SUMITOMO MITSUI CONSTRUCTION CO LTD; ISHIKAWAJIMA CONSTR MATERIALS CO), 10. September 2003 (2003-09-10)
- PATENT ABSTRACTS OF JAPAN Bd. 1999, Nr. 09, 30. Juli 1999 (1999-07-30) & JP 11 117686 A (KAJIMA CORP), 27. April 1999 (1999-04-27)
- PATENT ABSTRACTS OF JAPAN Bd. 1998, Nr. 14, 31. Dezember 1998 (1998-12-31) & JP 10 231696 A (NISHIMATSU CONSTR CO LTD; MUTSUBISHI RUBBER KK), 2. September 1998 (1998-09-02)

## Beschreibung

### Technisches Gebiet

Die Erfindung betrifft die Herstellung von Querschlägen bei Tunneln mit Tübbingausbau.

### Stand der Technik

Es ist bekannt, Aussparungen im Tübbingausbau von Tunneln dadurch herzustellen, daß nachträglich nach dem Auffahren der Röhre, der Herstellung der Auskleidung und dem Passieren der Vortriebsmaschine eine Öffnung in die Auskleidung gebrochen bzw. gesägt wird. Es ist auch bekannt, im Aussparungsbereich vereinfachte und mit geringer Festigkeit hergestellte Tübbings anzuordnen.

Die in der Auskleidung auszubrechende Öffnung muß die Fläche der gewünschten Aussparung zuzüglich dem Flächenbedarf der dauernden tragfähigen Einfassung der Aussparung umfassen.

In die ausgebrochene Öffnung wird dann örtlich untertage ein geschlossener Rahmen eingebaut, der innen die Öffnung der Aussparung freihält.

Die in die Auskleidung gebrochene Öffnung stört das Gleichgewichtssystem der Tunnelröhre, das sich mit der allseitigen Stützung der geschlossenen Tübbingringe durch das Erdreich aufgebaut hat. Ein Tübbingring verliert bereits durch Herausnehmen eines einzelnen Tübbingelements seine Stabilität. Auf Abtragung größerer Lasten zum Nachbarring über Scherbeanspruchungen ist das Tragsystem in der Regel nicht eingerichtet. Im Bereich der geplanten Öffnung muß deshalb eine aufwendige örtliche Aussteifung in die Tunnelröhre eingebaut werden, die in der Lage ist, die Wirkungen eines veränderten Kräftespiels in einer einseitig geschwächten Tunnelröhre auszugleichen. Nachteilig an dieser Vorgehensweise sind die sehr lohnintensiven untertage auszuführenden Arbeiten des Aussteifens der Röhre, des Ausbrechens der Aussparung und des Einbauens des die Aussparung einfassenden Tragrahmens.

Die DE 3628607 C2 beschreibt daher einen schon im Zuge der Auffahrung hergestellten, die spätere Aussparung umziehenden geschlossenen Rahmen, bevorzugt aus Stahlelementen zusammengesetzt und statisch tragfähig. Innerhalb des Rahmens befinden sich entfernbare Fülltübbinge.

Nachteilig bei dieser Konstruktion ist, daß am Übergang des Rahmens zum Ortbeton des Querschlages ein Spalt entsteht, der nur schwer gegen Wasserzutritt abzudichten ist. Nachteilig ist auch, daß der Tragrahmen dauerhaft im Bauwerk verbleibt.

### Aufgabe der Erfindung

Aufgabe der Erfindung ist es, ein Verfahren anzugeben, mit Hilfe dessen die Herstellung einer wasserdichten Verbindung zwischen Querschlag und Tunnel mit Tübbingausbau, bevorzugt bei einschaliger Bauweise, möglich ist, ohne daß Tragelemente aus Stahl im Bauwerk verbleiben. Aufgabe der Erfindung ist auch die Bereitstellung einer geeigneten Vorrichtung.

### Darstellung der Erfindung

Die Aufgabe wird durch die im Kennzeichen des Anspruchs 1 und des Vorrichtungsanspruchs 4 angegebenen Merkmale gelöst.

Die Erfindung sieht hierzu vor, zwischen die Regeltübbinge (6) an der Stelle der geplanten Aussparung in die Tunnelwand ein oder mehrere entfernbare Segmente, bevorzugt aus Stahl, einzubauen. Die Tübbinge (6) werden dann um die geplante Aussparung herum mittels eines nur temporären Abfangrahmens (7, 8) gestützt, bevor die Stahlsegmente entfernt werden. Die Normalkräfte in den Tübbingringen (6) werden zum Beispiel über Konsolen (12) auf diese Abfangung übertragen. Die Konsolen (12) greifen hierzu bevorzugt in speziell angeordnete Ausnehmungen (13) in den die Querschlagöffnung umgebenden Stahlbetontübbingen (6) ein. Die Anzahl und die Breite der Ausnehmungen (13) ist von der zulässigen Betonpressung und der Tiefe abhängig. Die Tiefe der Ausnehmung (13) reicht bevorzugt maximal bis zur Hälfte der Tübbingstärke (6).

Das durch den exzentrischen Lastangriff entstehende Torsionsmoment auf die Querträger (7) wird bevorzugt über eine Verschraubung (15) in die Tübbinge (6) zurückgehängt, so dass in der Abfangkonstruktion (7, 8, 9) bevorzugt keine oder wenig Momentenbelastung entsteht. Die Tübbingbewehrung muss für diese Belastung ausgelegt sein.

In der Kontaktfläche zwischen Stahlkonsole (12) und Beton wird zur gleichmäßigen Lasteinleitung und zur Verhinderung von Betonabplatzungen bevorzugt ein Elastomerlager (14) eingelegt.

Alternativ zu Konsolen (12), die in Ausnehmungen (13) im Tübbing (6) eingreifen, ist es auch möglich, daß die Tübbinge (6), die die Aussparung umgeben, nach außen gerichtete Fortsätze aufweisen, die der Abfangrahmen (7, 8) greifen kann. Prinzipiell ist es auch möglich, daß der Abfangrahmen (7, 8) die Tübbinge (6) an ihren Kanten greift, wobei allerdings die Flächen, auf denen später Dichtungsprofile/Fugenbänder (1) angebracht werden, nicht bedeckt sein dürfen.

Eine weitere Möglichkeit zur Lastübertragung auf den Abfangrahmen (7, 8) besteht auch in einer Kraftschlüssigen Verschraubung zwischen Tübbing (6) und Abfangrahmen (7, 8).

Der erfindungsgemäße Abfangrahmen (7, 8) ist sinnvollerweise und daher bevorzugt so gestaltet, daß eine Vorspannung des Rahmens (7, 8) möglich ist, z.B. über Pressen (10).

Die Tübbinge (6), die die vorgesehene Aussparung/Öffnung umgeben, sind so gestaltet, dass nach dem Ausbau der Stahlelemente in der Öffnungsleibung umlaufend die Tübbingdichtungsrahmen (3) freiliegen.

Die Seitenflächen der Stahlelemente zu den Stahlbetontübbingen (6) müssen derart gestaltet sein, daß ein Ausbau der Stahlelemente ohne die Zerstörung oder Beschädigung der in der Öffnungsleibung umlaufenden Tübbingdichtungsrahmen (3) möglich ist.

An den nun freiliegenden Seiten der Tübbinge (6) werden Dichtungsprofile/Fugenbänder (1) befestigt (z.B. angeflanscht) und diese bei Erstellung des Querschlages (16) in Ortbeton (bevorzugt wasserundurchlässiger Beton) in diesen eingebettet. Auf diese Weise wird eine die Aussparung umgebende wasserdichte Verbindung zwischen Tunnel und Querschlag erreicht.

In die freiliegenden Seiten der Tübbinge (6) können z.B. Schraubenanker (5), bevorzugt bereits bei der Tübbingfertigung, eingebaut werden. Der Einbau eines Festflansches ist ebenso möglich wie die Verwendung von Verbundankern.

In den Ecken der Öffnung ist es sinnvoll, die Verschraubung der Flanschkonstruktion (2) in der Winkelhalbierenden anzuordnen, um die erforderliche Pressung der Dichtprofile (1) in den Ecken der Querschlagöffnung zu erzielen.

Der Anpreßdruck des Dichtungsprofils (1) auf den Tübbingdichtungsrahmen (3) entspricht dem Kompressionsdruck der Dichtungsrahmen (3) zwischen den Regeltübbingen (6). Der Anpressdruck des Dichtungsprofils (1) auf den Beton ist entsprechend den Anforderungen nach den üblichen Berechnungsmethoden zu ermitteln.

Zur Abdichtung bei eventuellern Undichtigkeiten kann entlang des Dichtungsprofils/Fugenbandes (1) ein Verpreßschlauch angeordnet sein, um nachträglich noch eine Dichtinjektion durchführen zu können, wie es aus dem Stand der Technik bekannt ist.

Die Figuren illustrieren die Erfindung beispielhaft.

Fig. 1 zeigt eine mögliche Anordnung der Dichtungsprofile (Fugenband, 1; Dichtungsrahmen, 3). Das Fugenband (1) ist an der Flanke eines Tübbings (6) angeflanscht, der sich am Rande einer Aussparung in der Tunnelwand befindet.

Fig. 2 zeigt eine mögliche Anordnung der Verankerung (4) in den Ecken der Querschlagöffnung mit einem Dichtungsprofil (1) (Fugenband, Fugenprofil).

Fig. 3a zeigt im Querschnitt einen möglichen temporären Abfangrahmen (7, 8, 9), der die Tübbinge (6) um eine Aussparung herum statisch sicher hält, nachdem die Stahlsegmente in der Aussparung entfernt wurden. Der temporäre Rahmen (7, 8, 9) verfügt in diesem Beispiel über Zusatzstützen (9) zur Aufnahme größerer Kräfte und außerdem zusätzlich über Pressen (10), die es gestatten, die Abfangung unter Vorspannung zu setzen, um eine Entspannung in den Tübbingringen (6) zu verhindern.

Fig. 3b zeigt einen solchen möglichen temporären Abfangrahmen (7, 8, 9) von vorne (aus dem Tunnelinneren) betrachtet.

Fig. 3c zeigt denselben Rahmen (7, 8, 9) von hinten betrachtet.

Fig. 4 zeigt eine Konsole (12) eines temporären Abfangrahmens (7, 8, 9) ähnlich dem in den Fig.3, welche die Normalkräfte der Tübbingringe (6) in die Abfangkonstruktion (7, 8, 9) aufnimmt.

Fig. 5 zeigt im Querschnitt einen Querschlag (16), der von einer Aussparung im Tunnel ausgeht. Das Dichtungsprofil (Fugenband, 1) von Fig.1 ist in den Ortbeton (16) des Querschlages eingebettet.

### Bezugszeichenliste

- 1: Fugenband
- 2: Losflansch
- 3: Dichtungsrahmen
- 4: Verankerung
- 5: Schraubenanker
- 6: Tübbing
- 7: Querträger
- 8: Hauptstütze
- 9: Zusatzstütze
- 10: Presse
- 11: Spritzbetonsicherung Querschlag
- 12: Konsole
- 13: Ausnehmung im Tübbing
- 14: Elastomerlager
- 15: Verschraubung des Querträgers am Tübbing für Momentenaufnahme
- 16: Ortbeton Querschlag

## Patentansprüche

1. Verfahren zur Herstellung einer wasserdichten Verbindung zwischen dem Querschlag (16) und einem Tunnel mit Tübbingausbau, wobei der Tunnel an der Stelle der Aussparung zum Querschlag (16) mit entfernbaren Segmenten versehen wird, **dadurch gekennzeichnet, daß** die an die Aussparung angrenzenden Tübbinge (6) durch einen temporären Abfangrahmen (7, 8) statisch sicher gehalten werden, die entfernbaren Segmente der Aussparung entfernt werden, die Bodenaushebungen zur Herstellung des Querschlages (16) ausgeführt werden,
an den die Aussparung umgebenden Flanken der Tübbinge (6) Dichtungsprofile/Fugenbänder (1) befestigt werden,
und schließlich der Querschlag (16) in Ortbetonbauweise mittels Schalungen hergestellt wird, wobei die Lippen der Dichtungsprofile/Fugenbänder (1) im Ortbeton eingebettet werden.

2. Verfahren nach Anspruch 1,
**dadurch gekennzeichnet, daß** die Dichtungsprofile/Fugenbänder (1) auf die in der Öffnung umlaufenden Dichtungsrahmen (3) der Tübbinge (6) angeflanscht werden.

3. Verfahren nach mindestens einem der Ansprüche 1 und 2,
**dadurch gekennzeichnet, daß** der Querschlag (16) aus wasserundurchlässigem Beton hergestellt wird.

4. Abfangrahmen (7, 8) zur Durchführung des Verfahrens nach mindestens einem der Ansprüche 1 bis 3,
**dadurch gekennzeichnet, daß** er die Tübbinge (6), die die Aussparung umgeben, dergestalt greift, daß an den die Aussparung umgebenden Flanken der Tübbinge (6) genug Platz verbleibt, um dort die Dichtungsprofile/Fugenbänder (1) anzubringen,
und daß er eine Öffnung aufweist, durch die der Querschlag (16) zugänglich ist.

5. Abfangrahmen (7, 8) nach Anspruch 4,
**dadurch gekennzeichnet, daß** der Abfangrahmen (7, 8) zur statischen Sicherung der Tübbinge (6) Konsolen (12) aufweist, die in Vertiefungen/Ausnehmungen (13) der Tübbinge eingreifen.

6. Abfangrahmen (7, 8) nach mindestens einem der Ansprüche 4 und 5,
**dadurch gekennzeichnet, daß** er zur statischen Sicherung der Tübbinge (6) Fortsätze aufweist, die die Kanten der Tübbinge (6) greifen, die die Aussparung umgeben.

7. Abfangrahmen (7, 8) nach mindestens einem der Ansprüche 4 bis 6,
**dadurch gekennzeichnet, daß** er zur statischen Sicherung der Tübbinge (6) Mittel aufweist, welche Fortsätze greifen, die aus den Tübbingen (6) herausragen, die die Aussparung umgeben.

8. Abfangrahmen (7, 8) nach mindestens einem der Ansprüche 4 bis 7,
**dadurch gekennzeichnet, daß** er in Teilen des Rahmens (7, 8, 9) Pressen (10) aufweist, die es gestatten, die statisch gehaltenen Tübbinge (6) noch vor Entfernung der Segmente der Aussparung unter Vorspannung zu setzen.

## Claims

1. A method for building a waterproof junction between a lateral gallery (16) and a tunnel with segmental lining, wherein the tunnel is provided with removable elements at the place of the opening into the lateral gallery (16),
**characterized in that** the lining segments (6) bordering the opening are held structurally secure by a temporary support frame (7, 8),
the removable elements at the opening are removed,
the soil excavations for building the lateral gallery (16) are carried out,
sealing sections/joint strips (1) are fixed to the edges of the lining segments (6) surrounding the opening,
and the lateral gallery (16) is finally built using the cast-in-situ concrete method with the aid of formwork, wherein the lips of the sealing sections/joint strips (1) are embedded in cast-in-situ concrete.

2. A method according to claim 1,
**characterized in that** the sealing sections/joint strips (1) are flanged onto the sealing frames (3) of the lining segments (6) extending around the opening.

3. A method according to at least one of claims 1 and 2,
**characterized in that** the lateral gallery (16) is built of watertight concrete.

4. A support frame (7, 8) for carrying out the method according to at least one of claims 1 to 3,
**characterized in that** it engages with the lining segments (6), which surround the opening, in such a way that sufficient space remains at the edges of the lining segments (6) surrounding the opening to install the sealing sections/joint strips (1) there,
and **in that** it comprises an opening through which the lateral gallery (16) is accessible.

5. A support frame (7, 8) according to claim 4,
**characterized in that** the support frame (7, 8) for the structural securement of the lining segments (6) comprises brackets (12) which engage with cavities/recesses (13) in the lining segments.

6. A support frame (7, 8) according to at least one of claims 4 and 5,
**characterized in that** it comprises, for the structural securement of the lining segments (6), projections which engage with the edges of the lining segments (6) which surround the opening.

7. A support frame (7, 8) according to at least one of claims 4 to 6,
**characterized in that** it comprises, for the structural securement of the lining segments (6), means engaging with projections which project from the lining segments (6) which surround the opening.

8. A support frame (7, 8) according to at least one of claims 4 to 7,
**characterized in that** in parts of the frame (7, 8, 9) it comprises presses (10) which allow prestressing of the structurally secured lining segments (6) even before removal of the elements at the opening.

## Revendications

1. Procédé pour la fabrication d'une jonction étanche entre la galerie à travers-blancs (16) et un tunnel avec cuvelage métallique, tout en notant que le tunnel est à cet endroit doté de l'évidement vers la galerie à travers-blancs (16) avec des segments amovibles,
**caractérisé en ce que** les segments de cuvelage (6) avoisinant l'évidement sont sécurisés au plan statique par un cadre de retenue temporaire (7, 8),
les segments amovibles peuvent être enlevés de l'évidement,
les excavations du sol seront réalisées pour la fabrication de la galerie à travers-blancs (16), sur laquelle les flancs entourant l'évidement des segments de cuvelage (6) les profilés de joint/les bandes couvre-joint (1) seront fixés,
et enfin la galerie à travers-blancs (16) sera fabriquée avec du béton coulé sur place au moyen de coffrages, tout en notant que les lèvres des profilés de joint/ bandes couvre-joint (1) seront enrobés dans le béton coulé sur place.

2. Procédé selon la revendication 1,
**caractérisé en ce que** les profilés de joint/les bandes couvre-joint (1) sont fixés par flasque dans le cadre d'étanchéité du pourtour de l'ouverture (3) des segments de cuvelage (6).

3. Procédé selon au moins une des revendications 1 et 2,
**caractérisé en ce que** la galerie à travers-blancs (16) soit fabriquée en béton étanche à l'eau.

4. Cadre de retenue (7, 8) pour la réalisation du procédé selon au moins une des revendications 1 à 3,
**caractérisé en ce que** les segments de cuvelage (6), qui entourent l'évidement, s'agrippent de façon qu'au niveau des flancs des segments de cuvelage (6) entourant l'évidement, il reste suffisamment de place pour y apposer les profilés de joint/les bandes couvre-joint (1), et qu'il présente une ouverture au travers de laquelle la galerie à travers-blancs (16) soit accessible.

5. Cadre de retenue (7, 8) selon la revendication 4,
**caractérisé en ce que** le cadre de retenue (7, 8) visant à la sécurité statique des segments de cuvelage (6) présentent des consoles (12), qui s'agrippent dans des empreintes/évidements (13) des segments de cuvelage.

6. Cadre de retenue (7, 8) selon au moins une des revendications 4 et 5,
**caractérisé en ce qu'**il présente pour la sûreté statique des segments de cuvelage (6) des prolongements qui s'agrippent aux rebords des segments de cuvelage (6), qui entourent l'évidement.

7. Cadre de retenue (7, 8) selon au moins une des revendications 4 à 6,
**caractérisé en ce que** pour la sûreté statique des segments de cuvelage (6) il présente des moyens qui s'agrippent dans les prolongements qui dépassent des segments de cuvelage (6), qui entourent l'évidement.

8. Cadre de retenue (7, 8) selon au moins une des revendications 4 à 7,
**caractérisé en ce qu'**il présente des presses (10) dans les pièces du cadre (7, 8, 9) qui permettent de mettre sous tension les segments de cuvelage (6) maintenus de façon statique avant même d'enlever les segments de l'évidement.
